# EUROPÄISCHE PATENTSCHRIFT

(11) **EP 0 427 964 B1**
(45) Veröffentlichungstag und Bekanntmachung des Hinweises auf die Patenterteilung: **10.01.1996**
(21) Anmeldenummer: 90119674.1
(22) Anmeldetag: 15.10.1990
(51) Int. Cl.: B65B 1/36, B65B 3/30, B65B 37/00

(54) **Vorrichtung zum schonenden Verpacken**
Device for the trouble-free packaging
Dispositif pour emballer sans perturbations

(30) Priorität: 13.10.1989 DE 3934323; 17.10.1989 DE 3934518
(43) Veröffentlichungstag der Anmeldung: 22.05.1991
(73) Patentinhaber: Lieder Maschinenbau GmbH & Co. KG, D-29690 Schwarmstedt (DE)
(72) Erfinder: Grüne, Helmut, W-3033 Schwarmstedt (DE); Nordmeyer, Manfred, W-3033 Schwarmstedt (DE); Quirling, Jens, W-3033 Schwarmstedt (DE)
(74) Vertreter: Heldt, Gert, Dr. Dipl.-Ing.

(56) Entgegenhaltungen:
- FR-A- 1 152 724
- FR-A- 1 319 616
- US-A- 3 353 722

## Beschreibung

Die Erfindung betrifft eine Vorrichtung zum schonenden Verpacken eines durch äußere Einflüsse in seiner Konsistenz beeinflußbaren Produktes mit mindestens einem in einem Gehäuse verschwenkbar gelagerten Meßbehälter gleichbleibenden Querschnitts, dessen Einlaßquerschnitt, durch den beim Befüllen das Produkt in den symmetrisch zu einer beim Befüllen in etwa lotrechter Richtung verlaufenden Mittelachse ausgebildeten Meßbehälter gleitet, nach einem Verschwenken des Meßbehälters als Auslaßquerschnitt einer zu befüllenden Verpackungseinheit zugewandt ist, und der einen durch einen entlang der Mittelachse verschieblich gelagerten Boden variablen Rauminhalt aufweist.

Diese Vorrichtung ist aus der FR-A- 1 152 724 bekannt geworden. Sie besitzt einen Meßbehälter mit variablem Rauminhalt, dessen Variabilität durch einen entlang der Mittelachse des Meßbehälters verschieblich gelagerten Boden zustande kommt. Dieser ist in einer Bohrung verschieblich gelagert, die jedenfalls in ihrem oberen Teil den Meßbehälter bildet. Diese Bohrung befindet sich innerhalb einer zylindrischen Welle, die die Bohrung quer zur Längsachse etwa entlang einer Durchmesserlinie durchdringt. In der Bohrung ist eine Schraube angeordnet, die je nach dem gewünschten Füllungsvermögen der den Meßbehälter bildenden Bohrung mehr oder minder weit in die Bohrung hineingeschraubt werden kann. Die Schraube bildet mit ihrem Kopf den verstellbaren Boden des Meßbehälters. Der obere Teil der Bohrung bildet beim Befüllen des Meßbehälters einen Einlaßquerschnitt aus, der nach dem Verschwenken der Welle als Auslaßquerschnitt einem nicht dargestellten Verpackungsbehälter Zugewandt ist.

Eine solche Vorrichtung ist modernen Abfüllansprüchen nicht mehr gewachsen. Insbesondere kann sie zum schonenden Verpacken einer durch äußere Einflüsse in seiner Konsistenz beeinflußbaren Produktes nicht verwendet werden, da ein solches Produkt sich in die Gewindegänge setzen würde, innerhalb derer die den verschieblichen Boden bildende Schraube verschraubt werden muß. Eine solche Schraube kann daher zur Ausbildung eines Meßbehälters nicht verwendet werden, der zum Zwecke der Abfüllung empfindlicher Produkte ein variables Volumen besitzen soll. Darüber hinaus genügt aber die aus der Entgegenhaltung bekannt gewordene Vorrichtung auch deswegen modernen Ansprüchen an die Verpackungstechnik nicht, weil zum Zwecke der Veränderung des Abfüllvolumens die Maschine stillgesetzt, teilweise demontiert, die Schraube, die den Boden bildet, verstellt und anschließend die Maschine wieder in einen betriebsfertigen Zustand versetzt werden muß. Der dadurch entstehende Aufwand macht das Abfüllen des empfindlichen Produktes viel zu teuer.

Aufgabe der vorliegenden Erfindung ist es daher, die Vorrichtung der einleitend genannten Art so zu verbessern, daß eine ungehinderte Befüllung und Entleerung des Meßbehälters ermöglicht wird.

Diese Aufgabe wird erfindungsgemäß nunmehr dadurch gelöst, daß der Boden mit einen ihn innerhalb des Meßbehälters verschiebenden Verschiebeantrieb verbunden ist.

Dieser Verschiebeantrieb benötigt keine in den Meßbehälterwandungen ausgebildeten Gewindegänge, so daß das Produkt an glatten Behälterwandungen anliegt. Die Gewindegänge setzen sich mit dem Produkt während der Befüllung nicht zu, so daß das durch den Einlaßquerschnitt eingefüllte Produkt vollständig aus dem Meßbehälter wieder abgegeben wird, sobald dieser verschwenkt worden ist und der Einlaßquerschnitt zu dem im Verpackungsbehälter benachbarten Auslaßquerschnitt geworden ist. Eine im gewünschten Zeittakt vollkommene Befüllung und Entleerung des Meßbehälters ist möglich. Insofern kann eine sehr hohe Dosiergenauigkeit bei relativ schneller Arbeitsweise der Vorrichtung garantiert werden. Das Volumen des Meßbehälters kann leicht variiert werden, so daß eine hohe Dosiergenauigkeit bei relativ schneller Arbeitsweise der Vorrichtung garantiert ist. Die Einstellung des jeweils gewünschten Rauminhaltes ist so genau möglich, daß ein auf der Verpackung angegebenes Füllvolumen mit einer Genauigkeit erreicht wird, die unter 1 % der abzufüllenden Menge liegt.

Weitere Einzelheiten der Erfindung ergeben sich aus der nachfolgenden ausführlichen Beschreibung und der beigefügten Zeichnungen, in denen eine bevorzugte Ausführungsform der Erfindung beispielsweise veranschaulicht ist.

In den Zeichnungen zeigen:
- Fig. 1:: einen Längsschnitt durch eine Vorrichtung gemäß der Schnittlinie I-I durch einen Drehschieber in dessen Befüllungsposition,
- Fig. 2:: einen Längsschnitt durch eine Vorrichtung, ähnlich wie in Figur 1 jedoch in Ausgabeposition des Meßbehälters,
- Fig. 3:: einen Querschnitt durch einen Drehschieber entsprechend der Schnittlinie III-III in Figur 1,
- Fig. 4:: einen Längsschnitt durch ein Gehäuse entsprechend der Schnittlinie IV-IV in Figur 5,
- Fig. 5:: einen Querschnitt durch ein Gehäuse entsprechend der Schnittlinie V-V in Figur 4,
- Fig. 6:: einen Längsschnitt durch einen Drehschieber entsprechend der Schnittlinie VI-VI in Figur 7,
- Fig. 7:: einen Querschnitt durch einen Drehschieber entsprechend der Schnittlinie VII-VII in Figur 6,
- Fig. 8:: eine teilweise geschnittene Seitenansicht eines Bodens mit Unterbau,
- Fig. 9:: eine Seitenansicht des Bodens mit Unterbau,
- Fig.10:: eine Draufsicht auf eine Führungsplatte,
- Fig.11:: einen Längsschnitt durch eine Führungsplatte gemäß der Schnittlinie XII-XII in Figur 10,
- Fig.12:: eine Draufsicht auf eine Zahnstange,
- Fig.13:: einen Querschnitt durch eine Zahnstange entsprechend der Schnittlinie XIII-XIII in Figur 12,
- Fig.14:: eine Seitenansicht eines mit einer Antriebsachse versehenen Ritzels,
- Fig.15:: eine Systemskizze eines Befüllungstrichters in Befüllungsposition,
- Fig.16:: eine Systemskizze eines Schwenktrichters in teilweise verschwenkter Position,
- Fig.17:: eine Systemskizze eines Schwenktrichters in verschwenkter Position und
- Fig.18:: eine Systemskizze einer Anlage zum Verpacken von Produkten.

Eine Vorrichtung zum schonenden Verpacken eines Produktes besteht im wesentlichen aus einem Gehäuse (1), einem Drehschieber (2), einem verschieblichen Boden (3) und einem Verschiebeantrieb (4). Der Drehschieber (2) ist um seine Längsachse (5) verschwenkbar im Gehäuse (1) gelagert. Die Lagerung erfolgt im Bereich einer Verschwenkachse (6), die aus einer Seite (7) des Gehäuses herausragt und an ihrem herausragenden Ende (8) mit einem Antriebsritzel (9) versehen ist.

Der Drehschieber (2) besitzt an seinem in das Gehäuse (1) hineinragenden Ende (10) einen von Wandungen (11) umschlossenen Meßbehälter (12), der eine Mittelachse (13) aufweist, die etwa senkrecht zur Längsachse (5) des Drehschiebers (2) verläuft. Der Meßbehälter (12) ist symmetrisch zu dieser Mittelachse (13) aufgebaut und besitzt einen bezüglich der Länge der Mittelachse (13) gleichbleibenden kreisförmigen Querschnitt (14). Diesem Querschnitt (14) entspricht ein Finlaßquerschnitt (15), der im Bereich eines dem Gehäuse (1) zugewandten äußeren Durchmessers des Drehschiebers (2) vorgesehen ist. Der Größe des Einlaßquerschnittes (15) entspricht ein Querschnitt einer Innenbohrung (16), die sich durch einen Einlaßstutzen (17) und einen Auslaßstutzen (18) erstreckt und quer zur Längsachse (5) des Drehschiebers (2) verläuft. Innerhalb des Meßbehälters (12) ist der Boden (3) in Längsrichtung der Mittelachse (13) verschieblich gelagert. Dabei ist der Boden (3) in den Meßbehälter (12) so genau eingepaßt, daß ein durch den Einlaßquerschnitt (15) in den Meßbehälter (12) hineinfallendes Produkt (19) auf dem Boden (3) liegen bleibt.

Zur Verschiebung des Bodens (3) innerhalb des Meßbehälters (12) ist der Verschiebeantrieb (4) vorgesehen, der über ein Ritzel (20) und eine Zahnstange (21) mit dem Boden (3) in Verbindung steht. Die Zahnstange (21) ist an einem Unterbau (22) über Halteschrauben (23) befestigt, die von der Zahnstange (21) in den Unterbau (22) hineinragen. Auf dem Unterbau (22) erhebt sich in Richtung des Meßbehälters (12) der Boden (3), der eine Höhe (24) besitzt, die den Meßbehälter (12) bis zu einem Mindestabfüllvolumen (25) ausfüllt.

Das Ritzel (20) ist auf einer Antriebsachse (26) befestigt, die in einer Verlängerung (27) der Längsachse (5) des Drehschiebers (2) verläuft. Auf diese Weise ist gewährleistet, daß das Ritzel (20) einen Drehkreis (28) besitzt, der konzentrisch zur Mittelachse (5) verläuft. Damit verläuft die Zahnstange (21) mit ihrer Längsachse (29) um den Drehkreis (28) versetzt außerhalb einer durch die Längsachse (5) gelegten Schnittebene.

Die Zahnstange (21) ist auf einem Segment (30) befestigt, das mit Hilfe der Halteschrauben (23) am Unterbau (22) des Bodens (3) befestigt ist. Auf diesem Segment (30) verläuft parallel zur Zahnstange (21) eine Feder (31), die sich über das gesamte Segment (30) in Richtung der Zahnstange (21) auf deren dem Ritzel (20) abgewandten Seite erstreckt. Diese Feder (31) ragt in eine Nut (32) hinein, die auf einer Führungsplatte (33) ausgebildet ist. Diese Führungsplatte (33) erstreckt sich als eine kreisförmige Scheibe entlang einer dem Meßbehälter (12) abgewandten Hinterseite (34) des Ritzels (20), das mit der Hinterseite (34) an der Führungsplatte (33) anliegt. Durch deren Mittelpunkt erstreckt sich eine Bohrung (35), mit der die Führungsplatte (33) auf der Antriebsachse (26) drehbar gelagert ist. Die Führungsplatte (33) besitzt einen Führungsansatz (35), mit der die Führungsplatte (33) drehbar in einem Deckel (36) gelagert ist, mit dessen Hilfe eine Öffnung (37) verschlossen ist, die im Gehäuse (1) vorgesehen ist. Diese Öffnung (37) liegt der Seite (7) des Gehäuses (1) gegenüber. Durch die Öffnung (37) ist ein Innenraum (38) des Gehäuses (1) zugänglich, so daß durch sie der Drehschieber (2) in den Innenraum (38) eingeführt werden kann, dessen innerer Querschnitt dem äußeren Querschnitt des Drehschiebers (2) im Bereich des Meßbehälters (12) entspricht.

Die Antriebsachse (26) trägt an ihrem aus dem Gehäuse (1) herausragenden äußeren Ende (39) ein Handrad (40), das fest über eine Feder (41) mit der Antriebsachse (26) verbunden ist. Durch Bewegungen des Handrades (40) führt das Ritzel (20) Bewegungen aus, die dazu führen, daß die Zahnstange (21) und mit ihr der Unterbau (22) Bewegungen ausführt. Gleichzeitig mit dem Unterbau (22) wird der Boden (3) innerhalb des Meßbehälters (12) verschoben.

Zwischen dem Führungsansatz (35) und einer ihm zugewandten Rückseite (42) des Handrades (40) ist eine Druckfeder (43) vorgesehen, mit deren Hilfe das Handrad (40) von der Führungsplatte (33) abgedrückt wird. Gleichzeitig wird das Ritzel (20) gegen die Führungsplatte (33) gepreßt, so daß zwischen dem Ritzel (20) und der Führungsplatte (33) eine relativ hohe Reibung erzeugt wird, die dazu dient, das Ritzel (20) selbsthemmend gegen Bewegungen um die Verlängerung (27) der Längsachse (5) zu lagern. Auf diese Weise wird vermieden, daß sich das Ritzel verdreht, ohne daß eine Verstellung des Bodens (3) über das Handrad (40) erfolgt.

Mit Hilfe des Ritzels (20) und der Zahnstange (21) erfolgt eine Abkopplung des Verschiebeantriebs (4) von Schwenkbewegungen, die der Meßbehälter (12) um die Längsachse (5) ausführt. Andererseits ist gewährleistet, daß die Bewegungen des Bodens (3) in jeder Schwenkposition des Drehschiebers (2) entlang der Mittelachse (13) erfolgen, da die Führung des Bodens (3) mit Hilfe des Nut-Feder-Systems (31, 32) vorgenommen wird. Durch die innerhalb des Deckels (36) drehbeweglich gelagerte Führungsplatte (33) ist gewährleistet, daß das Nut-Feder-System (31, 32) ständig parallel zur Mittelachse (13) des Meßbehälters (12) verläuft.

Darüber hinaus ist der Unterbau (22) in einem Innenraum (44) geführt, der innerhalb des Drehschiebers (2) ausgebildet ist. Dieser Innenraum (44) wird von seitlichen Wandungen (45, 46) begrenzt, die einander planparallel sind und parallel zur Mittelachse (13) des Meßbehälters (12) verlaufen. Auf diesen Wandungen (45, 46) wird der Unterbau (22) mit seitlichen Begrenzungen (47, 48) geführt, die jeweils Stirnflächen (49, 50) begrenzen, die einander im wesentlichen planparallel und planparallel zum Deckel (36) verlaufen. Auf der dem Deckel zugewandten Stirnfläche (49) ist das Segment (30) mit Hilfe der Halteschrauben (23) befestigt. Darüber hinaus wird der Unterbau (22) durch eine Abschlußfläche (51) begrenzt, mit der er auf einer Innenwandung (52) des vom Drehschiebers (2) geschlossenen Innenraumes (44) aufliegt. Diese Abschlußfläche (51) ist im wesentlichen kreisbogenförmig ausgebildet und besitzt lediglich an ihrem dem Boden (3) abgewandten unteren Ende (53) eine Abflachung, die einen Luftkanal (54) begrenzt.

Dieser Luftkanal (54) steht einerseits über eine Luftführung (55) mit dem Meßbehälter (12) und andererseits über einen Zwischenraum (56) mit einem Lufteinlaßstutzen (57) in Verbindung, durch den Druckluft in den Zwischenraum (56) und damit über den Luftkanal (54) und die Luftführung (55) in den Meßbehälter (12) eingeleitet werden kann. Zu diesem Zwecke ist in einem den Boden (3) gegenüber dem Meßbehälter (12) begrenzenden Oberteil (58) eine Mündung (59) vorgesehen, durch die die Druckluft gleichmäß über ein im Boden (3) ausgebildete Mulde verteilt werden kann. Auf Grund dieser gleichmäßigen Verteilung der Druckluft wird das Produkt (19) aus dem Meßbehälter (12) herausgetrieben, wenn dieser in Richtung auf den Auslaßstutzen (18) verschwenkt ist. Der Zwischenraum (56) dient der Aufnahme des Ritzels (20) und der Zahnstange (21). Darüber hinaus bleibt genügend Freiraum, durch den die Druckluft in Richtung auf den Luftkanal (54) abfließen kann. Diese wird einer nicht dargestellten Druckluftquelle entnommen, die an den Lufteinlaßstutzen (57) angeschlossen wird.

Der Einlaßquerschnitt (15) liegt lotrecht unterhalb einer Befüllungsstation (62), durch die das Produkt (19) im freien Fall durch den Einlaßquerschnitt (15) in den Meßbehälter (12) fällt. Sobald dieser gefüllt ist, wird der Drehschieber (2) um seine Längsachse (5) verschwenkt, so daß der Einlaßquerschnitt (15) im Auslaßstutzen (18) zugewandt ist. Nunmehr kann das Produkt (19) durch den Auslaßstutzen (18) im freien Fall in die Verpackungseinheit (60) fallen.

Der Befüllungsstation (62) wird das Produkt (19) durch eine Dosieranlage (63) zugeführt. Dieses besteht aus einem Förderer (64) und einem Dosiertrichter (65), aus dem eine dosierte Menge des Produktes (19) dem Förderer (64) zufällt. Auf diese Weise wird erreicht, daß der Förderer (64) nur eine begrenzte Zeit auf das Produkt (19 Einfluß nimmt, bis dieses der Befüllungsstation (62) zugeführt ist.

Der Dosiertrichter (65) wird mit Hilfe eines Schwenktrichters (66) befüllt, der einen Ausgabestutzen (67) besitzt, aus dem das Produkt (19) in den Dosiertrichter (65) abgefüllt wird. An einem dem Dosiertrichter (65) benachbarten äußeren Ende (68) ist der Schwenktrichter (66) auf einem Schwenklagert (69) verschwenkbar gelagert. Dieses Schwenklager (69) ist an einer Grundplatte (70) des Schwenktrichters (66) befestigt, an deren dem Schwenklagert (69) abgewandten Ende (71) ein Schwenkantrieb (72) angelenkt ist. Der Ausgabestutzen (67) verläuft in einem verschwenkten Zustand (73) des Schwenktrichters (66) in einer das Produkt (19) an den Dosiertrichter (65) abgebenden Richtung (74). Diese ist im wesentlichen abwärts verlaufend, so daß das Produkt (19) auf Grund seines eigenen Gewichtes aus dem Ausgabestutzen (67) in Richtung auf den Dosiertrichter (65) gleitet. Dabei wird das Produkt (19) einerseits von der Grundfplatte (70) und andererseits von Wandungen (75) begrenzt, die im verschwenkten Zustand des Schwenktrichters (66) in Richtung auf den Dosiertrichter (65) abwärts gerichtet sind. In dieser Schwenkstellung verläßt das im Ausgabestutzen (67) und in einem sich daran in Richtung der Grundplatte (70) anschließenden Zulauf (76) liegende Produkt (19) den Ausgabestutzen (67) in Richtung auf den Dosiertrichter (65).

Außerhalb des Ausgabestutzens (67) liegt das Produkt (19) liegt im verschwenkten Zustande (73) des Schwenktrichters (66) das Produkt (19) auf einer Seitenwandung (77) auf, in die die Wandung (75) des Ausgabestutzens (67) einmündet. Diese Seitenwandung (77) besitzt im verschwenkten Zustand (73) des Schwenktrichters (66) ihren höchsten Punkt (78) im Bereich des Ausgabestutzens (67) und erstreckt sich von diesem schräg abwärts in eine vom Ausgabestutzen (67) abegwandte Richtung. Sie begrenzt einen Trichterraum (79), auf dessen der Seitenwandung (77) abgewandten Seite die Grundplatte (70) mit einem in Richtung auf die Seitenwandung (77) leicht verschwenkten Oberteil (80) verläuft. Dieses Oberteil (80) besitzt eine dem Schwenklagert (69) abewandte Oberkante (81), die über eine obere Abschlußplatte (82) mit der Seitenwandung (77) verbunden ist und mit der Seitenwandung einen Stauraum ausbildet, in der das Produkt (19) aufgestaut ist, das nicht im Einflußbereich des Zulaufs (76) liegt.

Die Grundplatte (70) begrenzt mit ihrem den Schwenklager (69) zugewandten Unterteil den Ausgabestutzen (67). Die Abwinkelung in Richtung auf den Oberteil (80) erfolgt erst oberhalb des Zulaufs (76). An dieser Stelle ist der Oberteil in Form eines stumpfen Winkels gegenüber dem unteren Teil der Grundplatte (70) abgewinkelt.

Im unverschwenkten Zustand des Schwenktrichters (66) ist der Ausgabestutzen (67) leicht aufwärts geneigt, so daß sich der untere Teil der Grundplatte (70) bis zu einem niedrigsten Punkt (83) vom Schwenklager (69) abwärts erstreckt und mit dem am niedrigsten Punkt (83) beginnenden Sumpf abgewinkelten Oberteil (80) einen Trichterraum (79) begrenzt, in den das Produkt (19) beim Verschwenken des Schwenktrichters (66) hineinfällt. Es füllt auf diese Weise den Zulauf (76) und einen Teil des Ausgabestutzens (67) wieder aus, aus dem beim nächsten Verschwenken des Schwenktrichters (67) das Produkt (19) in Richtung auf den Dosiertrichter (65) wieder abfließt.

Im unverschwenkten Zustand (84) wird der Trichterraum (79) befüllt. nach der Entleerung des Dosiertrichters (65) wird der Schwenktrichter (66) um das Schwenklager (69) verschwenkt, in dem der Schwenkantrieb (72) betätigt wird. Dabei gerät das im Bereich des Zulaufs (76) liegende Produkt (19) in eine Lage, aus der es auf Grund eigener Schwerkraft über den Ausgabestutzen (67) in den Dosiertrichter (65) abfließen kann. Nachdem das im Bereich des Ausgabestutzens (67) und Zulaufs (76) liegende Produkt (19) in Richtung auf den Dosiertrichter (65) abgeflossen ist, wird der Schwenktrichter (66) wieder um das Schwenklager (69) verschwenkt, so daß neuerdings der Zulauf und wesentliche Teile des Ausgabestutzens (67) mit dem Produkt (19) befüllt werden kann, das im verschwenkten Zustand des Schwenktrichters (66) im Bereich der Seitenwandung (77) lag.

## Patentansprüche

1. Vorrichtung zum schonenden Verpacken eines durch äußere Einflüsse in seiner Konsistenz beeinflußbaren Produktes mit mindestens einem in einem Gehäuse (1) verschwenkbar gelagerten Meßbehälter (12) gleichbleibenden Querschnitts, dessen Einlaßquerschnitt (15), durch den beim Befüllen das Produkt in den symmetrisch zu einer beim Befüllen in etwa lotrechter Richtung verlaufenden Mittelachse (13) ausgebildeten Meßbehälter (12) gleitet, nach einem Verschwenken des Meßbehälters (12) als Auslaßquerschnitt einer zu befüllenden Verpackungseinheit (60) zugewandt ist, und der einen durch einen entlang der Mittelachse (13) verschieblich gelagerten Boden (3) variablen Rauminhalt aufweist, dadurch gekennzeichnet, daß der Boden (3) mit einem ihn innerhalb des Meßbehälters (12) verschiebenden Verschiebeantrieb (4) verbunden ist.

2. Vorrichtung nach Anspruch 1, dadurch gekennzeichnet, daß der Verschiebeantrieb (4) mit einer Antriebsachse (26) aus dem Gehäuse (1) herausgeführt ist.

3. Vorrichtung nach Anspruch 2, dadurch gekennzeichnet, daß die Antriebsachse (26) über eine Relativbewegung des Bodens (3) gegenüber dem sich bewegenden Meßbehälter (12) zulassende Ankopplung mit dem Boden (3) verbunden ist.

4. Vorrichtung nach einem der Ansprüche 2 oder 3, dadurch gekennzeichnet, daß am Boden (3) eine sich im wesentlichen mit ihrer Längsachse (29) parallel zur Mittelachse (13) des Meßbehälters (12) verlaufende Zahnstange (21) befestigt ist, die mit einem auf der Antriebsachse (26) befestigten Ritzel (20) im Eingriff ist.

5. Vorrichtung nach einem der Ansprüche 2 bis 4, dadurch gekennzeichnet, daß der Boden (3) in Richtung der Mittelachse (13) des Meßbehälters (12) geführt ist.

6. Vorrichtung nach Anspruch 5, dadurch gekennzeichnet, daß der Boden (3) an Wandungen (11) des Meßbehälters (12) geführt ist.

7. Vorrichtung nach einem der Ansprüche 5 oder 6, dadurch gekennzeichnet, daß der Boden (3) an einem im Gehäuse gelagerten Unterbau (22) geführt ist, der sich in Verlängerung der Mittelachse (13) des Meßbehälters (12) auf einer vom Meßbehälter abgewandten Seite des Bodens (3) erstreckt.

8. Vorrichtung nach Anspruch 7, dadurch gekennzeichnet, daß der Unterbau (22) an einer Führungsplatte (33) geführt ist, die an den Meßbehälter (12) angekoppelt ist und mit diesem gemeinsam im Gehäuse (1) verschwenkbar gelagert ist.

9. Vorrichtung nach Anspruch 8, dadurch gekennzeichnet, daß die Führungsplatte (33) über ein Nut-Feder-System (31, 32), das sich im wesentlichen parallel zur Mittelachse (13) des Meßbehälters (12) erstreckt, an die Zahnstange (21) angekoppelt ist.

10. Vorrichtung nach Anspruch 9, dadurch gekennzeichnet, daß die Führungsplatte (33) verschwenkbar auf der Antriebsachse (26) gelagert ist.

11. Vorrichtung nach einem der Ansprüche 9 oder 10, dadurch gekennzeichnet, daß die Führungsplatte (33) im wesentlichen planparallel zu einem Deckel verläuft, der eine im Gehäuse (1) vorgesehene Öffnung (37) verschließt, durch die ein Innenraum (38) des Gehäuses (1) zugänglich ist, in dem ein Drehschieber (2) verschwenkbar gelagert ist, in dem der Meßbehälter (12) ausgebildet ist.

12. Vorrichtung nach Anspruch 11, dadurch gekennzeichnet, daß der Innenraum (38) im wesentlichen in Form eines Zylinders ausgebildet ist, auf dessen Innenwandungen (52) der Drehschieber (2) mit seiner zylindrischen Oberfläche verschwenkbar gelagert ist, in der der Einlaßquerschnitt (15) ausgebildet ist.

13. Vorrichtung nach einem der Ansprüche 11 oder 12, dadurch gekennzeichnet, daß der Meßbehälter (12) mit seiner Mittelachse (13) quer zur Längsachse (5) des Drehschiebers (2) verläuft.

14. Vorrichtung nach einem der Ansprüche 11 bis 13, dadurch gekennzeichnet, daß der Meßbehälter (12) sich in einem dem Einlaßquerschnitt (15) benachbarten oberen Teil des Drehschiebers (2) erstreckt und der Unterbau (22) in einem unteren Teil des Drehbschiebers (2) gelagert ist, der sich in Richtung der Mittelachse (13) des Meßbehälters (12) im Anschluß an diesen bis zu einer den Drehschieber (2) begrenzenden zylindrischen Innenwandung (52) erstreckt.

15. Vorrichtung nach Anspruch 14, dadurch gekennzeichnet, daß der Unterbau (22) eine der zylindrischen Innenwandung (52) des Drehschiebers (2) angepaßte äußere Abschlußfläche (51) aufweist, mit der der Unterbau (22) bei einem vom Einlaßquerschnitt (15) am weitesten entfernten Boden (3) auf der Innenwandung (52) des Drehschiebers (2) aufliegt.

16. Vorrichtung nach einem der Ansprüche 14 oder 15, dadurch gekennzeichnet, daß der Unterbau (22) seitliche Begrenzungen (47, 48) aufweist, die sich an die äußere Abschlußfläche (51) anschließen und im wesentlichen parallel zur Mittelachse (13) des Meßbehälters (12) verlaufen und sich jeweils auf seitlichen Wandungen (45, 46) abstützen, die jeweils zur Mittelachse (13) des Meßbehälters (12) parallel verlaufen und im Drehschieber (2) ausgebildet sind.

17. Vorrichtung nach Anspruch 16, dadurch gekennzeichnet, daß die seitlichen Wandungen (45, 46) einen im Drehschieber (2) ausgebildeten Innenraum (44) begrenzen, in den vom Einlaßquerschnitt (15) in Richtung der Mittelachse (13) der Meßbehälter (12) einmündet, dessen Wandungen (11) den Innenraum (44) auf seiner dem Meßbehälter (12) zugewandten Oberseite (85) begrenzen.

18. Vorrichtung nach einem der Ansprüche 16 oder 17, dadurch gekennzeichnet, daß die seitlichen Wandungen (45, 46) einander im wesentlichen planparallel verlaufen.

19. Vorrichtung nach einem der Ansprüche 17 oder 18, dadurch gekennzeichnet, daß der Innenraum (44) bis zu seiner Oberseite (85) eine Höhe aufweist, die der gesamten Höhe des Unterbaues (22) und des mit ihm verbundenen Bodens (3) entspricht.

20. Vorrichtung nach einem der Ansprüche 7 bis 19, dadurch gekennzeichnet, daß die Zahnstange (21) am Unterbau (22) befestigt ist.

21. Vorrichtung nach Anpruch 20, dadurch gekennzeichnet, daß die Zahnstange (21) außerhalb der durch den Unterbau (22) verlaufenden Mittelachse (13) des Meßbehälters (12) parallel zu dieser befestigt ist.

22. Vorrichtung nach Anspruch 21, dadurch gekennzeichnet, daß das mit der Zahnstange (21) im Eingriff sich befindliche Ritzel (20) eine Mittelachse aufweist, die senkrecht auf der Mittelachse (13) des Meßbehälters (12) steht.

23. Vorrichtung nach einem der Ansprüche 21 oder 22, dadurch gekennzeichnet, daß die Antriebsachse (26) eine sich durch die Mittelachse (13) des Ritzels (20) erstreckende Mittelachse aufweist.

24. Vorrichtung nach einem der Ansprüche 7 bis 22, dadurch gekennzeichnet, daß sich durch den Unterbau (22) und den Boden (3) eine Luftführung (55) in den Meßbehälter (12) erstreckt.

25. Vorrichtung nach Anspruch 24, dadurch gekennzeichnet, daß der Boden (3) eine Höhe (24) aufweist, die in den Meßbehälter (12) bis zu dessen Mindestabfüllvolumen (25) hineinreicht.

26. Vorrichtung nach einem der Ansprüche 20 bis 25, dadurch gekennzeichnet, daß die Zahnstange (21) an einer dem Deckel (36) des Gehäuses (1) zugewandten Stirnfläche (49) des Unterbaues (22) befestigt ist.

27. Vorrichtung nach Anspruch 26, dadurch gekennzeichnet, daß der Unterbau (22) von zwei einander im wesentlichen planparallel verlaufenden Stirnflächen (49, 50) begrenzt ist, zwischen denen sich die seitlichen Begrenzungen (47, 48) erstrecken.

28. Vorrichtung nach einem der Ansprüche 26 oder 27, dadurch gekennzeichnet, daß in einem zwischen dem Deckel (36) einerseits und der ihm zugewandten Stirnfläche (49) andererseits angeordneten Zwischenraum (56) das Ritzel (20) und die die Zahnstange (21) führende Führungsplatte (33) angeordnet sind.

29. Vorrichtung nach Anspruch 28, dadurch gekennzeichnet, daß im Deckel (36) ein Lufteinlaßstutzen (57) vorgesehen ist, der mit dem Zwischenraum (56) in Verbindung steht.

30. Vorrichtung nach Anspruch 29, dadurch gekennzeichnet, daß der Zwischenraum (56) mit der Luftführung (55) in Verbindung steht.

31. Vorrichtung nach einem der Ansprüche 11 bis 30, dadurch gekennzeichnet, daß die Führungsplatte (33) mit einem Führungsansatz (35), in dem die Antriebsachse (26) drehbar gelagert ist, in dem Deckel (36) drehbar gelagert ist.

32. Vorrichtung nach Anspruch 31, dadurch gekennzeichnet, daß die Führungsplatte (33) mit ihrer dem Deckel (36) zugewandten Rückseite an dem Deckel (36) anliegt.

33. Vorrichtung nach Anspruch 32, dadurch gekennzeichnet, daß die Führungsplatte (33) aus einem Werkstoff besteht, der ein Gleitpartner des für den Deckel (36) verwendeten Werkstoffs ist.

34. Vorrichtung nach Anspruch 33, dadurch gekennzeichnet, daß der Deckel (36) aus Stahl und die Führungsplatte (33) aus Messing ausgebildet sind.

35. Vorrichtung nach einem der Ansprüche 2 bis 34, dadurch gekennzeichnet, daß auf einem an dem Gehäuse (1) herausgeführten Ende (39) der Antriebsachse (26) ein mit der Antriebsachse (26) fest verbundenes Handrad (40) zur Verschiebung des Bodens (3) innerhalb des Meßbehälters (12) befestigt ist.

36. Vorrichtung nach Anspruch 35, dadurch gekennzeichnet, daß zwischen einer dem Gehäuse (1) zugewandten Rückseite (42) des Handrades (40) und dem aus dem Deckel (36) herausragenden Führungsansatz (35) eine Druckfeder (43) angeordnet ist, die das Ritzel (20) mit seiner der Führungsplatte (33) zugewandten Hinterseite (34) gegen die Führungsplatte (33) preßt.

37. Vorrichtung nach einem der Ansprüche 11 bis 36, dadurch gekennzeichnet, daß der Drehschieber (2) mit einer Verschwenkachse (6) aus dem Gehäuse (1) herausgeführt ist und die Verschwenkachse (6) in einem im Gehäuse (1) ausgebildeten Lager verschwenkbar gelagert ist.

38. Vorrichtung nach Anspruch 37, dadurch gekennzeichnet, daß an einem aus dem Gehäuse (1) herausgeführten Ende (8) der Verschwenkachse (6) ein den Drehschieber (2) verschwenkender Antrieb angekoppelt ist.

39. Vorrichtung nach Anspruch 38, dadurch gekennzeichnet, daß der Antrieb über ein auf dem Ende der Verschwenkachse (6) ausgebildeten Antriebsritzel (9) an diese angekoppelt ist.

40. Befüllungsanlage mit einer Vorrichtung nach einem der Ansprüche 1 bis 39, dadurch gekennzeichnet, daß der Einlaßquerschnitt lotrecht unterhalb einer Befüllungsstation (62) angeordnet ist, die über eine freie Gefällestrecke mit dem Einlaßquerschnitt (15) verbunden ist.

41. Befüllungsanlage nach Anspruch 40, dadurch gekennzeichnet, daß die Befüllungsstation (62) mit einer sie befüllenden Dosieranlage (63) verbunden ist.

42. Befüllungsanlage nach Anspruch 41, dadurch gekennzeichnet, daß oberhalb der Dosieranlage (63) ein das Produkt in die Dosieranlage (63) abgebender Dosiertrichter (65) angeordnet ist, dessen Inhalt etwa einer zu dosierenden Teilmenge des Produktes (19) entspricht.

43. Befüllungsanlage nach Anspruch 42, dadurch gekennzeichnet, daß der Dosiertrichter (65) unterhalb eines Ausgabestutzens (67) eines den Dosiertrichter (65) befüllenden Befüllungstrichters angeordnet ist.

44. Befüllungsanlage nach Anspruch 43, dadurch gekennzeichnet, daß der Befüllungstrichter als ein Schwenktrichter (66) ausgebildet ist, dessen Ausgabestutzen (67) im verschwenkten Zustand (73) des Befüllungstrichters in einer das Produkt (19) abgebenden Ausgaberichtung (74) verläuft und in einem unverschwenkten Zustand (84) in eine das Produkt (19) aus einem Trichterraum (79) nachströmen lassenden Befüllungsrichtung verläuft.

45. Befüllungsanlage nach Anspruch 44, dadurch gekennzeichnet, daß der Schwenktrichter (66) um ein Schwenklager (69) verschwenkbar gelagert ist, das sich an einem dem Trichterraum (79) abgewandten Ende des Ausgabestutzens (67) befindet.

46. Befüllungsanlage nach einem der Ansprüche 44 oder 45, dadurch gekennzeichnet, daß der Trichterraum (79) eine im verschwenkten Zustand (73) das Nachströmen des Produktes (19) in den Ausgabestutzen (67) verhindernde Ausbildung aufweist.

47. Befüllungsanlage nach Anspruch 46, dadurch gekennzeichnet, daß der Trichterraum (79) eine das Produkt (19) im verschwenkten Zustand (73) aufnehmende Grundplatte (70) aufweist, die in den Ausgabestutzen (67) einmündet, der auf seiner der Grundplatte (70) gegenüberliegenden Seite von einer Wandung (75) begrenzt ist, die in eine der Grundplatte (70) gegenüberliegende Seitenwandung (77) des Trichterraumes (79) einmündet.

48. Befüllungsanlage nach Anspruch 47, dadurch gekennzeichnet, daß die Seitenwandung (77) als ein das Produkt (19) im verschwenkten Zustand (73) des Schwenktrichters (66) aufnehmendes Auflager ausgebildet ist, das im Bereich des Ausgabestutzens (67) endet.

49. Befüllungsanlage nach Anspruch 48, dadurch gekennzeichnet, daß die Grundplatte (70) einen stumpfwinklig abgewinkelten Oberteil (80) aufweist, der einen dem Ausgabestutzen (67) abgewandten äußeren Teil des Trichterraumes (70) begrenzt und in Richtung auf die Seitenwandung (77) abgewinkelt ist.

50. Befüllungsanlage nach einem der Ansprüche 47 bis 49, dadurch gekennzeichnet, daß an einem dem Schwenklager (69) abgewandten Ende des Oberteils (80) ein Schwenkantrieb (72) zum Verschwenken des Schwenktrichters (66) ausgebildet ist.

51. Befüllungsanlage nach einem der Ansprüche 47 bis 50, dadurch gekennzeichnet, daß die Seitenwandung (77) im verschwenkten Zustand des Schwenktrichters (66) ein gegenüber der Horizontalen leicht vom Ausgabestutzen (67) weg geneigtes Gefälle aufweist und mit einer den Trichterraum begrenzenden Abschlußplatte (82), die sich von der Seitenwandung (77) in Richtung auf die Grundplatte (70) erstreckt, einen das Produkt (19) aufnehmenden Aufnahmeraum bildet, der von einem sich vom Ausgabestutzen (67) in den Trichterraum (79) erstreckenden Zulauf (76) begrenzt ist.

52. Befüllungsanlage nach Anspruch 51, dadurch gekennzeichnet, daß der Zulauf (76) an seinem vom Ausgabestutzen (67) abgewandten Ende von der Grundplatte (70) begrenzt ist.

53. Befüllungsanlage nach einem der Ansprüche 51 oder 52, dadurch gekennzeichnet, daß der Zulauf (76) entlang einem dem Schwenklager (69) zugewandten Unterteil der Grundplatte (70) verläuft.

## Claims

1. Device for careful packing of a product, the consistency of which may be affected by external influences, with at least one measuring container (12) pivotably mounted in a housing (1) and having a constant cross-section, the measuring container inlet cross-section (15), through which the product slides during filling into the measuring container (12) which is configured symmetrically with respect to a central axis (13) running in an approximately vertical direction during filling, after pivoting of the measuring container (12) turns to face, as an outlet cross-section, a packing unit (60) to be filled, said measuring container (12) having a variable volume due to a base (3) mounted so that it can slide along the central axis (13), characterised in that the base (3) is connected to a sliding slide driver (4) within the measuring container (12).

2. Device according to claim 1, characterised in that the slide driver (4) extends out of the housing (1) by means of a drive axle (26).

3. Device according to claim 2, characterised in that the drive axle (26) is connected to the base (3) by means of a coupling allowing relative motion of the base (3) with respect to the moving measuring container (12).

4. Device according to one of claims 2 or 3, characterised in that a toothed rack (21), the longitudinal axis (29) of which runs substantially parallel to the central axis (13) of the measuring container (12), is fixed onto the base (3) and is engaged with a pinion (20) fixed onto the drive axle (26).

5. Device according to one of claims 2 to 4, characterised in that the base (3) is guided in the direction of the central axis (13) of the measuring container (12).

6. Device according to claim 5, characterised in that the base (3) is guided on walls (11) of the measuring container (12).

7. Device according to one of claims 5 or 6, characterised in that the base (3) is guided on a supporting structure (22) mounted in the housing, which extends as a projection of the central axis (13) of the measuring container (12) on a side of the base (3) facing away from the measuring container.

8. Device according to claim 7, characterised in that the supporting structure (22) is guided on a guide plate (33) which is coupled to the measuring container (12) and is pivotably mounted together therewith in the housing (1).

9. Device according to claim 8, characterised in that the guide plate (33) is coupled to the toothed rack (21) by means of a tongue and groove system (31, 32) which extends substantially parallel to the central axis (13) of the measuring container (12).

10. Device according claim 9, characterised in that the guide plate (33) is mounted pivotably on the drive axle (26).

11. Device according to one of claims 9 or 10, characterised in that the guide plate (33) extends substantially plane-parallel with respect to a cover which closes an opening (37) provided in the housing (1), through which opening an internal space (38) of the housing (1) is accessible, in which housing a rotary valve (2) is pivotably mounted in which the measuring container (12) is configured.

12. Device according claim 11, characterised in that the internal space (38) is configured substantially in the shape of a cylinder, upon the inner walls (52) of which the rotary valve (2) with its cylindrical surface is pivotably mounted, in which the inlet cross-section (15) is configured.

13. Device according one of claims 11 or 12, characterised in that the measuring container (12) extends with its central axis (13) at right-angles to the longitudinal axis (5) of the rotary valve (2).

14. Device according to one of claims 11 to 13, characterised in that the measuring container (12) extends in an upper part of the rotary valve (2) adjacent to the inlet cross-section (15), and the supporting structure (22) is mounted in a lower part of the rotary valve (2) and extends in the direction of the central axis (13) of the measuring container (12) and following said container as far as a cylindrical inner wall (52) delimiting the rotary valve (2).

15. Device according to claim 14, characterised in that the supporting structure (22) is provided with an outer edge surface (51) matched to the cylindrical wall (52) of the rotary valve (2), with which the supporting structure (22) is supported on the internal wall (52) of the rotary valve (2) when the base (3) is furthest from the inlet cross-section (15).

16. Device according to one of claims 14 or 15, characterised in that the supporting structure (22) is provided with lateral limits (47, 48) which adjoin the outer edge surface (51) and run substantially parallel to the central axis (13) of the measuring container (12) and each support lateral walls (45, 46) which each run parallel to the central axis (13) of the measuring container (12) and are configured in the rotary valve (2).

17. Device according to claim 16, characterised in that the lateral walls (45, 46) delimit an internal space (44) configured in the rotary valve (2), into which the measuring container opens from the inlet cross-section (15) in the direction of the central axis (13), the walls (11) of which delimit the upper side (85) of the internal space (44) facing the measuring container (12).

18. Device according to one of claims 16 or 17, characterised in that the lateral walls (45, 46) run substantially plane-parallel to one another.

19. Device according to one of claims 17 or 18, characterised in that the height of the internal space (44) up to its upper side (85) corresponds to the total height of the supporting structure (22) and the base (3) connected thereto.

20. Device according to one of claims 7 to 19, characterised in that the toothed rack (21) is fixed to the supporting structure (22).

21. Device according to claim 20, characterised in that the toothed rack (21) is fixed outside and parallel to the central axis (13) of the measuring container (12) running through the supporting structure (22).

22. Device according to claim 21, characterised in that the pinion (20) engaged with the toothed rack (21) is provided with a central axis which is vertical with respect to the central axis (13) of the measuring container (12).

23. Device according to one of claims 21 or 22, characterised in that the drive axle (26) is provided with a central axis extending through the central axis (13) of the pinion (20).

24. Device according to one of claims 7 to 22, characterised in that the an air conduit (55) extends through the supporting structure (22) and the base (3) in the measuring container (12).

25. Device according to claim 24, characterised in that the base (3) has a height (24) which extends in the measuring container (12) as far as the minimum filling volume (25).

26. Device according to one of claims 20 to 25, characterised in that the toothed rack (21) is fixed to an end face (49) of the supporting structure (22), facing the cover (36) of the housing (1).

27. Device according to claim 26, characterised in that the supporting structure (22) is delimited by two end faces (49, 50) substantially plane-parallel to one another, between which the lateral limits (47, 48) extend.

28. Device according to one of claims 26 or 27, characterised in that the pinion (20) and the guide plate (33) guiding the toothed rack (21) are arranged in a gap (56) arranged between the cover (36) on the one hand and the end face (49) facing it on the other hand.

29. Device according to claim 28, characterised in that in an air inlet fitting (57) is provided in the cover (36), which is in contact with the gap (56).

30. Device according to claim 29. characterised in that the gap (56) is in contact with the air conduit (55).

31. Device according to one of claims 11 to 30, characterised in that the guide plate (33) with a guide projection (35) in which the drive axle (26) is rotatably mounted, is rotatably mounted in the cover (36).

32. Device according to claim 31, characterised in that the rear side of the guide plate (33) facing the cover (36) lies against the cover (36).

33. Device according to claim 32, characterised in that the guide plate (33) is made from a material which is capable of sliding mutually with the material used for the cover (36).

34. Device according to claim 33, characterised in that the cover (36) is constructed from steel and the guide plate (33) from brass.

35. Device according to one of claims 2 to 24, characterised in that a hand wheel (40) for displacing the base (3) within the measuring container (12) and joined to the drive axle (26) is fixed to an end (39) of the drive axle (26) projecting out of the housing (1).

36. Device according to claim 35, characterised in that a compression spring (43) is arranged between a rear side (42) of the hand wheel (40) facing the housing (1) and the guide projection (35) projecting out of the cover (36), which compression spring (43) presses the pinion (20) with its rear side (34) facing the guide plate (33) against the guide plate (33).

37. Device according to one of claims 11 to 36, characterised in that the rotary valve (2) with a pivoting axle (6) projects out of the housing (1), and the pivoting axle (6) is pivotably mounted in a bearing configured in the housing (1).

38. Device according to claim 37, characterised in that a drive pivoting the rotary valve (2) is coupled to the end (8) of the pivoting axle (6) projecting out of the housing (1).

39. Device according to claim 38, characterised in that the drive is coupled to the pivoting axle (6) by means of a drive pinion (9) configured on the end of said pivoting axle (6).

40. Filling installation with a device according to one of claims 1 to 39, characterised in that the inlet cross-section is arranged vertically beneath a filling point (62), which is connected to the inlet cross-section (15) by means of an open gradient section.

41. Filling installation according to claim 40, characterised in that the filling installation (62) is connected to a metering installation (63) which fills it.

42. Filling installation according to claim 41, characterised in that a metering funnel (65) depositing the product into the metering installation (63) is arranged above the metering installation (63), the contents of said funnel (65) corresponding to approximately one portion of product (19) to be metered.

43. Filling installation according to claim 42, characterised in that the metering funnel (65) is arranged below a dispensing nozzle (67) of a filling funnel filling the metering funnel (65).

44. Filling installation according to claim 43, characterised in that the filling funnel is configured as a pivoting funnel (66), the dispensing nozzle (67) of which, when the filling funnel is in the pivoted state (73), is in a dispensing direction (74) dispensing the product (19), and in a non-pivoted state (84) is in a filling direction allowing further discharge of the product (19) from a funnel chamber (79).

45. Filling installation according to claim 44, characterised in that the pivoting funnel (66) is mounted pivotably about a pivoting axle (69) located on an end of the dispensing nozzle (67) facing away from the funnel chamber (79).

46. Filling installation according to one of claims 44 or 45, characterised in that the funnel chamber (79) is provided with a configuration preventing further discharge of the product (19) into the dispensing nozzle (67) in the pivoted state (73).

47. Filling installation according to claim 46, characterised in that the funnel chamber (79) is provided with a base plate (70) receiving the product (19) in the pivoted state (73), which joins the dispensing nozzle (67) which is delimited by a wall (75) on its side opposite the base plate (70), which joins a lateral wall (77) of the funnel chamber (79) opposite the base plate (70).

48. Filling installation according to claim 47, characterised in that the lateral wall (77) is configured as a support for receiving the product (19) when the pivoting funnel (66) is in the pivoted state (73), which terminates in the area of the dispensing nozzle (67).

49. Filling installation according to claim 48, characterised in that the base plate (70) is provided with an upper part (80) bent at an obtuse angle which delimits an external part of the funnel chamber (70) opposite the dispensing nozzle (67) and is bent in the direction of the lateral wall (77).

50. Filling installation according to one of claims 47 to 49, characterised in that a pivot drive (72) for pivoting the pivoting funnel (66) is configured on an end of the upper part (80) opposite to the pivot bearing (69).

51. Filling installation according to one of claims 47 to 50, characterised in that when the pivoting funnel (66) is in the pivoted state, the lateral wall (77) has a gradient with respect to the dispensing nozzle (67) inclined slightly away from the horizontal and together with an edge plate (82) delimiting the funnel chamber which extends from the lateral wall (77) in the direction of the base plate (70) forms a receiving space receiving the product (19) which is delimited by the supply (76) extending from the dispensing nozzle (67) into the funnel chamber (79).

52. Filling installation according to claim 51, characterised in that end of the supply (76) opposite the dispensing nozzle (67) is delimited by the base plate (70).

53. Filling installation according to one of claims 51 or 52, characterised in that the supply (76) runs along a bottom part of the base plate (70) facing towards the pivot bearing (69).

## Revendications

1. Dispositif pour conditionner soigneusement un produit dont la consistance risque d'être influencée par les conditions extérieures, qui comprend au moins un réservoir jaugeur pivotant (12) de section invariable, monté dans un carter (1), dont la section d'admission (15), par laquelle le produit pénètre au cours du remplissage dans le réservoir jaugeur (12), conçu symétriquement par rapport à un axe médian (13) tracé verticalement par rapport au sens de remplissage, devient, après pivotement du réservoir jaugeur (12), la section d'évacuation orientée vers une unité de conditionnement (60) à charger, et qui, grâce à un fond (3) mobile le long de l'axe médian (13), possède une capacité variable, caractérisé en ce que le fond (3) est relié à un moteur de translation (4) qui commande le déplacement du fond à l'intérieur du réservoir jaugeur (12).

2. Dispositif selon la revendication 1, caractérisé en ce que le moteur de translation (4) est poussé à l'extérieur du carter (1) par un axe de propulsion (26).

3. Dispositif selon la revendication 2, caractérisé en ce que l'axe de propulsion (26) est relié au fond (3) par un couplage autorisant le mouvement relatif du fond (3) par rapport au réservoir jaugeur (12) mobile.

4. Dispositif selon la revendication 2 ou 3, caractérisé en ce qu'une crémaillère (21), dont l'axe longitudinal (29) est parallèle à l'axe médian (13) du réservoir jaugeur (12), est fixée sur le fond (3) et engrène sur un pignon (20) fixé sur l'axe de propulsion (26).

5. Dispositif selon l'une quelconque des revendications 2 à 4, caractérisé en ce que le fond (3) est déplacé dans le sens de l'axe médian (13) du réservoir jaugeur (12).

6. Dispositif selon la revendication 5, caractérisé en ce que le fond (3) est déplacé le long des parois (11) du réservoir jaugeur (12).

7. Dispositif selon l'une quelconque des revendications 5 ou 6, caractérisé en ce que le fond (3) est déplacé avec une infrastructure (22) montée dans le carter et située sur une face du fond (3) opposée au réservoir jaugeur (12) en prolongement de l'axe médian (13) du réservoir jaugeur (12).

8. Dispositif selon la revendication 7, caractérisé en ce que l'infrastructure (22) est déplacée sur une plaque de guidage (33), qui est couplée au réservoir jaugeur (12) et montée de manière à pouvoir pivoter ensemble avec celui-ci dans le carter (1).

9. Dispositif selon la revendication 8, caractérisé en ce que la plaque de guidage (33) est couplée à la crémaillère (21) par l'intermédiaire d'un système rainure/clavette (31, 32) disposé sensiblement parallèlement par rapport à l'axe médian (13) du réservoir jaugeur (12).

10. Dispositif selon la revendication 9, caractérisé en ce que la plaque de guidage (33) est fixée sur l'axe de propulsion (26) par un montage mobile.

11. Dispositif selon l'une quelconque des revendications 9 ou 10, caractérisé en ce que les faces de la plaque de guidage (33) sont planes et parallèles à celles d'un couvercle qui ferme un orifice (37) prévu dans le carter (1), par lequel il est possible de communiquer avec un espace intérieur (38) du carter (1), dans lequel est fixé par un montage mobile un tiroir rotatif (2), dans lequel se situe le réservoir jaugeur (12).

12. Dispositif selon la revendication 11, caractérisé en ce que l'espace intérieur (38) forme essentiellement un cylindre, sur les parois intérieures (52) duquel est fixé par un montage mobile le tiroir rotatif (2) avec une surface cylindrique dans laquelle a été développée la section d'admission (15).

13. Dispositif selon l'une quelconque des revendications 11 ou 12, caractérisé en ce que l'axe médian (13) du réservoir jaugeur (12) est transversal à l'axe longitudinal (5) du tiroir rotatif (2).

14. Dispositif selon l'une quelconque des revendications 11 à 13, caractérisé en ce que le réservoir jaugeur (12) se situe dans la partie supérieure du tiroir rotatif (2) à proximité de la section d'admission (15) et dans la partie inférieure du tiroir rotatif (2) se situe l'infrastructure (22), qui s'avance en prolongement de l'axe médian (13) du réservoir jaugeur (12) jusqu'à la paroi intérieure (52) cylindrique du tiroir rotatif (2).

15. Dispositif selon la revendication 14, caractérisé en ce que l'infrastructure (22) possède une surface d'about extérieure (51) adaptée à la paroi intérieure (52) du tiroir rotatif (2), par laquelle l'infrastructure (22) s'appuie sur la paroi intérieure (52) du tiroir rotatif (2) lorsque le fond (3) est le plus éloigné possible de la section d'admission (15).

16. Dispositif selon l'une quelconque des revendications 14 ou 15, caractérisé en ce que l'infrastructure (22) est munie de butées de limitation extérieure latérales (47, 48), qui se raccordent à la surface de fermeture (51) extérieure, qui sont essentiellement parallèles à l'axe médian (13) du réservoir jaugeur (12) et qui s'appuient chacune sur les parois latérales (45, 46), elles-mêmes parallèles à l'axe médian (13) du réservoir jaugeur (12) et développées dans le tiroir rotatif (2).

17. Dispositif selon la revendication 16, caractérisé en ce que les parois latérales (45, 46) délimitent un espace intérieur (44) développé dans le tiroir rotatif (2), dans lequel débouche le réservoir jaugeur (12) depuis la section d'admission (15) dans le sens de l'axe médian (13), les parois (11) du réservoir jaugeur (12) délimitant la face supérieure de l'espace intérieur (44) tournée vers le réservoir jaugeur (12).

18. Dispositif selon l'une quelconque des revendications 16 ou 17, caractérisé en ce que les parois latérales (45, 46) sont des surfaces sensiblement planes et parallèles l'une par rapport à l'autre.

19. Dispositif selon l'une quelconque des revendications 17 ou 18, caractérisé en ce que la hauteur de l'espace intérieur (44) jusqu'à sa face supérieure (85) est égale à la hauteur totale de l'infrastructure (22) et du fond (3) relié à elle.

20. Dispositif selon l'une quelconque des revendications 7 à 19, caractérisé en ce que la crémaillère (21) est fixée sur l'infrastructure (22).

21. Dispositif selon la revendication 20, caractérisé en ce que la crémaillère (21) est fixée en dehors de l'axe médian (13) du réservoir jaugeur (12) tracé à travers l'infrastructure (22) et parallèlement à cet axe.

22. Dispositif selon la revendication 21, caractérisé en ce que l'axe médian du pignon (20) qui engrène avec la crémaillère (21) est perpendiculaire à l'axe médian (13) du réservoir jaugeur (12).

23. Dispositif selon l'une quelconque des revendications 21 ou 22, caractérisé en ce que l'axe médian de l'axe de propulsion (26) se prolonge par l'axe médian du pignon (20).

24. Dispositif selon l'une quelconque des revendications 7 à 22, caractérisé en ce qu'un conduit de ventilation (55) s'avance dans le réservoir jaugeur (12) à travers l'infrastructure (22) et le fond (3).

25. Dispositif selon la revendication 24, caractérisé en ce que la hauteur (24) du fond (3) est égale à la hauteur de pénétration dans le réservoir jaugeur (12) lorsque celui-ci atteint son volume de remplissage minimal (25).

26. Dispositif selon l'une quelconque des revendications 20 à 25, caractérisé en ce que la crémaillère (21) est fixée sur une face frontale (49) de l'infrastructure (22) tournée vers le couvercle (36) du carter (1).

27. Dispositif selon la revendication 26, caractérisé en ce que l'infrastructure (22) est délimitée par deux faces frontales (49, 50) sensiblement planes et parallèles, entre lesquelles s'avancent les butées de limitation latérales (47, 48).

28. Dispositif selon l'une quelconque des revendications 26 ou 27, caractérisé en ce que le pignon (20) et la plaque de guidage (33) qui guide la crémaillère (21) sont montés dans un espace intérieur (56) situé entre le couvercle (36), d'une part, et la surface frontale (49) tournée vers le couvercle, d'autre part.

29. Dispositif selon la revendication 28, caractérisé en ce qu'une tubulure d'admission d'air (57) est montée dans le couvercle (36), laquelle communique avec l'espace intérieur (56).

30. Dispositif selon la revendication 29, caractérisé en ce que l'espace intérieur (56) communique avec le conduit de ventilation (55).

31. Dispositif selon l'une quelconque des revendications 11 à 30, caractérisé en ce que la plaque de guidage (33) munie d'un téton de guidage (35) qui reçoit par un montage mobile l'axe de propulsion (26), est fixée par un montage mobile dans le couvercle (36).

32. Dispositif selon la revendication 31, caractérisé en ce que la face arrière de la plaque de guidage (33), tournée vers le couvercle (36), est adossée contre le couvercle (36).

33. Dispositif selon la revendication 32, caractérisé en ce que la plaque de guidage (33) est formée d'un matériau qui doit être adapté aux caractéristiques de glissement du matériau choisi pour le couvercle (36).

34. Dispositif selon la revendication 33, caractérisé en ce que le couvercle (36) est en acier et la plaque de guidage (33) en laiton.

35. Dispositif selon l'une quelconque des revendications 2 à 34, caractérisé en ce qu'un volant (40), relié fermement à l'axe de propulsion (26) et destiné à déplacer le fond (3) à l'intérieur du réservoir jaugeur (12), est fixé sur une extrémité (39) de l'axe de propulsion (26) ressortant du carter (1).

36. Dispositif selon la revendication 35, caractérisé en ce qu'un ressort de pression (43), qui serre la face arrière (34) du pignon (20), tournée vers la plaque de guidage (33), contre la plaque de guidage (33), est fixé entre la face arrière (42) du volant (40), tournée vers le carter (1), et le téton de guidage (35) qui sort du couvercle (36).

37. Dispositif selon l'une quelconque des revendications 11 à 36, caractérisé en ce que le tiroir rotatif (2) est guidé hors du carter (1) avec un axe de pivotement (6) et l'axe de pivotement (6) est logé par un montage mobile dans un palier formé dans le carter (1).

38. Dispositif selon la revendication 37, caractérisé en ce qu'un moteur commandant les mouvements du tiroir rotatif (2) est couplé à une extrémité (8) de l'axe de pivotement (6) ressortant du carter (1).

39. Dispositif selon la revendication 38, caractérisé en ce que le moteur, par l'intermédiaire d'un pignon d'entraînement (9) développé sur l'extrémité de l'axe de pivotement (6), est couplé à celui-ci.

40. Installation de remplissage avec un dispositif selon l'une quelconque des revendications 1 à 39, caractérisée en ce que la section d'admission est disposée verticalement au-dessous d'une station de remplissage (62), qui est reliée à la section d'admission (15) par l'intermédiaire d'une voie à pente libre.

41. Installation de remplissage selon la revendication 40, caractérisée en ce que la station de remplissage (62) communique avec une installation de dosage (63) destinée à alimenter celle-ci.

42. Installation de remplissage selon la revendication 41, caractérisée en ce qu'une trémie de dosage (65), destinée à déverser les produits dans l'installation de dosage (63), est montée au-dessus de l'installation de dosage (63), la capacité de la trémie correspondant à la quantité de produit (19) à doser.

43. Installation de remplissage selon la revendication 42, caractérisée en ce que la trémie de dosage (65) est montée au-dessous d'un manchon de déversement (67) d'une trémie de remplissage destinée à alimenter la trémie de dosage (65).

44. Installation de remplissage selon la revendication 43, caractérisée en ce que la trémie de remplissage est une trémie mobile (66) dont le manchon de déversement (67) est positionné dans le sens de l'évacuation (74) du produit (19) à déverser lorsque la trémie de remplissage est en position inclinée (73) et positionné dans le sens du remplissage, alimenté par le produit (19) déversé à partir de l'intérieur de la l'intérieur de la trémie (79), lorsque la trémie est en position non inclinée (84).

45. Installation de remplissage selon la revendication 44, caractérisée en ce que la trémie mobile (66) est fixée pour pouvoir pivoter autour d'un palier mobile (69), qui se situe sur une extrémité du manchon de déversement (67) opposée à l'intérieur de la trémie (79).

46. Installation de remplissage selon l'une quelconque des revendications 44 ou 45, caractérisée en ce que l'intérieur de la trémie (79) est muni d'un système empêchant l'écoulement du produit (19) dans le manchon de déversement (67) lorsque la trémie est en position inclinée (73).

47. Installation de remplissage selon la revendication 46, caractérisée en ce que l'intérieur de la trémie (79) comprend un plateau de base (70) qui, en position inclinée (73), est destiné à recevoir le produit (19) et qui débouche sur le manchon de déversement (67), dont le côté opposé au plateau de base (70) est limité par une paroi (75), qui débouche sur une paroi latérale (77) de l'intérieur de la trémie (79) face au plateau de base (70).

48. Installation de remplissage selon la revendication 47, caractérisée en ce que, dans la position inclinée (73) de la trémie mobile (66), la paroi latérale (77) forme une plate-forme, destinée à recevoir le produit (19), qui se termine dans la zone du manchon de déversement (67).

49. Installation de remplissage selon la revendication 48, caractérisée en ce que le plateau de base (70) est formé d'une partie supérieure (80) qui délimite la partie extérieure de l'intérieur de la trémie (79) opposée au manchon de déversement (67) et qui forme un angle obtus avec la paroi latérale (77).

50. Installation de remplissage selon l'une quelconque des revendications 47 à 49, caractérisée en ce qu'une extrémité de la partie supérieure (80) opposée au palier mobile (69) est munie d'un moteur (72) destiné à commander les mouvements de la trémie mobile (66).

51. Installation de remplissage selon l'une quelconque des revendications 47 à 50, caractérisée en ce que la paroi latérale (77), dans la position inclinée de la trémie mobile (66), forme une pente légère par rapport à l'horizontale en s'écartant du manchon de déversement (67) et qui, avec une plaque d'about (82) qui délimite l'intérieur de la trémie et s'étend entre la paroi latérale (77) et le plateau de base (70), forme un réceptacle où s'accumule le produit (19), délimité par un conduit d'alimentation (76) qui s'étend du manchon de déversement (67) dans la l'intérieur de la trémie (79).

52. Installation de remplissage selon la revendication 51, caractérisée en ce que l'extrémité du conduit d'alimentation (76) opposée au manchon de déversement (67) est délimitée par le plateau de base (70).

53. Installation de remplissage selon l'une quelconque des revendications 51 ou 52, caractérisée en ce que le conduit d'alimentation (76) est disposé le long de la partie inférieure du plateau de base (70) tournée vers le palier mobile (69).
